# FASCICULE DE BREVET EUROPEEN

(11) **EP 2 070 595 B1**
(45) Date de publication et mention de la délivrance du brevet: **27.10.2010**
(21) Numéro de dépôt: 08305920.4
(22) Date de dépôt: 11.12.2008
(51) Int. Cl.: B02C 4/28, B02C 13/286, B02C 18/22

(54) **Dispositif de réduction dimensionnelle par broyage, par concassage, par déchiquetage ou par grignotage, de matériaux ou de produits manufacturés de dimensions importantes**
Vorrichtung zur Maßreduzierung durch Zerkleinern, Zerbrechen, Schreddern oder Nibbeln von Materialien oder gefertigten Produkten großer Abmessungen
Device for dimensional reduction by grinding, crushing, shredding or nibbling of manufactured products or materials of considerable size

(30) Priorité: 14.12.2007 FR 0759834
(43) Date de publication de la demande: 17.06.2009
(73) Titulaire: Becker, Arnaud, 67560 Rosheim (FR)
(72) Inventeur: Becker, Arnaud, 67560 Rosheim (FR)
(74) Mandataire: Nuss, Pierre

(56) Documents cités:
- WO-A-00/24557
- WO-A-03/033155
- GB-A- 771 433
- US-A- 4 156 508

## Description

La présente invention concerne le domaine du traitement de matériaux de toutes origines, en particulier par déchiquetage au moyen de concasseurs ou de broyeurs à marteaux, ou analogues et a pour objet un dispositif de réduction dimensionnelle par broyage, par concassage, par déchiquetage ou par grignotage de matériaux ou de produits manufacturés de dimensions importantes.

La récupération de produits métalliques à partir d'objets hors d'usage, en particulier de véhicules automobiles, au moyen de concasseurs ou de broyeurs, s'effectue généralement par introduction des objets dans un broyeur à marteaux, par l'intermédiaire d'une rampe d'introduction équipée d'un tambour écraseur ; ledit broyeur à marteaux arrache et déchiquette la matière y entrant, par interaction avec une ou plusieurs enclumes, qui éjecte et/ou évacue à travers des parois criblantes les déchets mécaniques obtenus présentant un calibre déterminé. Ces déchets sont ensuite traités en vue d'une élimination des matières impropres à la réutilisation et d'un tri des matières restantes en fonction de leurs caractéristiques métallurgiques.

Les broyeurs à marteaux connus à ce jour, dont les marteaux sont généralement montés sur un rotor constitué par un assemblage de disques et sont éclipsables dans le rotor permettent, généralement, un broyage correct des produits suivant une densité prédéterminée.

Cependant, ces broyeurs connus sont généralement sous forme d'unité de grandes dimensions, capables de réaliser un rendement journalier très important et ne sont adaptés qu'à des centres de traitement dimensionnés en conséquence. Il en résulte que, pour rentabiliser des installations d'une telle taille, celles-ci doivent nécessairement être en nombre réduit pour couvrir une zone d'approvisionnement importante. Toutefois, si la taille même de telles installations de broyage permet une réduction de leur nombre, elle exige forcément des trajets de transport relativement importants pour amener des produits à broyer à ces installations.

Or, un transport à grande échelle de déchets, en vue de leur traitement, entraîne forcément une importante pollution correspondante par les moyens de transport et donc une incidence écologique très défavorable.

Le traitement de déchets de construction, en particulier de béton en vue de sa réduction en granulats réutilisables met en oeuvre des machines de broyage analogues et pose exactement les mêmes problèmes de transport à longue distance et donc de pollution.

On connaît également par GB-A-771 433 un dispositif de réduction dimensionnelle dans lequel un broyeur est disposé perpendiculairement à l'axe longitudinale d'une trémie munie d'un fond sous forme d'une table affectée d'un déplacement alternatif perpendiculairement au broyeur.

Contrairement à la présente invention, ce dispositif ne prévoit pas un déplaçement de l'ensemble de la trémie par rapport à la rampe d'amenée et l'entrée du broyeur s'étend sur au moins toute la largeur de la table mobile. Ce document GB-A-771 433 décrit donc un ensemble broyeur et trémie d'alimentation, dans lequel le broyeur est un broyeur traditionnel, dont le rotor s'étend au minimum sur toute la largeur de la table d'alimentation. Il en résulte qu'une réduction de l'encombrement de l'ensemle n'est pas divulguée par ce document.

La présente invention a pour but de pallier ces inconvénients en proposant un dispositif de réduction dimensionnelle par broyage, par concassage, par déchiquetage ou par grignotage de matériaux ou de produits manufacturés de dimensions importantes permettant, dans un encombrement réduit, de traiter ces matériaux ou autres directement sur leur lieu de collecte, sans nécessiter de transport supplémentaire.

A cet effet, le dispositif conforme à l'invention, qui est essentiellement constitué par une rampe d'introduction, éventuellement équipée d'au moins un moyen d'écrasement, par un moyen de réduction dimensionnelle par broyage, par concassage, par déchiquetage ou par grignotage, par un châssis de support de l'ensemble et par un capot de protection recouvrant l'ensemble, est caractérisé en ce que le moyen de réduction dimensionnelle par broyage, par concassage, par déchiquetage ou par grignotage est de faible encombrement par rapport à la section de la rampe d'introduction et en ce que la rampe d'introduction et/ou le moyen de réduction dimensionnelle sont affectés d'un mouvement de déplacement l'un par rapport à l'autre, par l'intermédiaire de moyens d'entraînement en déplacement propres.

L'invention sera mieux comprise, grâce à la description ci-après, qui se rapporte à des modes de réalisation préférés, donnés à titre d'exemples non limitatifs, et expliqués avec référence aux dessins schématiques annexés, dans lesquels :
la figure 1 est une vue en perspective d'un dispositif conforme à l'invention ;
la figure 2 est une vue en élévation frontale et en coupe d'un premier mode de réalisation du moyen de réduction dimensionnelle ;
la figure 3 est une vue en élévation latérale d'un deuxième mode de réalisation du moyen de réduction dimensionnelle ;
la figure 4 est une vue en perspective d'un troisième mode de réalisation du moyen de réduction dimensionnelle ;
la figure 5 est une vue en plan d'une quatrième variante de réalisation du moyen de réduction dimensionnelle, et
la figure 6 est une vue en élévation latérale et en coupe d'une autre variante de réalisation de l'invention.

La figure 1 des dessins annexés représente un dispositif de réduction dimensionnelle par broyage, par concassage, par déchiquetage ou par grignotage de matériaux ou de produits manufacturés de dimensions importantes, qui est essentiellement constitué par une rampe d'introduction 1, éventuellement équipée d'au moins un moyen d'écrasement 2, par un moyen 3 de réduction dimensionnelle par broyage, par concassage, par déchiquetage ou par grignotage, par un châssis 4 de support de l'ensemble et par un capot de protection (non représenté) recouvrant l'ensemble. Ce capot de protection est de type connu et n'est pas représenté pour simplifier la représentation des autres parties constitutives du dispositif conforme à l'invention.

Conformément à l'invention, le moyen 3 de réduction dimensionnelle par broyage, par concassage, par déchiquetage ou par grignotage est de faible encombrement par rapport à la section de la rampe d'introduction 1 et ladite rampe d'introduction et/ou le moyen de réduction dimensionnelle sont affectés d'un mouvement de déplacement l'un par rapport à l'autre, par l'intermédiaire de moyens d'entraînement en déplacement propres.

Selon une caractéristique de l'invention, le moyen 3 de réduction dimensionnelle par broyage, par concassage, par déchiquetage ou par grignotage est monté sur le châssis 4 de support de manière déplaçable en va-et-vient devant l'extrémité de la rampe d'introduction 1. De préférence et comme le montre la figure 1 des dessins annexés, le moyen 3 de réduction dimensionnelle s'étend en biais devant l'extrémité de la rampe d'introduction 1, parallèlement au plan de cette dernière. Il est également possible de monter le moyen 3 de réduction dimensionnelle perpendiculairement ou transversalement à l'axe longitudinal de la rampe d'introduction 1. Cependant, dans le cas d'un montage en biais, l'encombrement total en largeur du dispositif peut être réduit davantage.

Conformément à une caractéristique de l'invention, le moyen 3 de réduction dimensionnelle se présente, selon un premier mode de réalisation, sous forme d'au moins un rotor comportant au moins une partie active sous forme de couteaux fixes ou articulés 3' ou de marteaux fixes ou articulés 3" ou d'une combinaison de couteaux 3' et de marteaux 3" fixes et/ou articulés (figure 2). Ainsi, le rotor formant le moyen 3 pourra être constitué par au moins un disque ou un cylindre 31 muni de couteaux 3' et/ou de marteaux 3" fixes ou articulés. De tels couteaux et/ou marteaux sont connus dans le domaine du broyage et ne nécessitent pas de description supplémentaire. En outre, de manière connue, ces couteaux 3' ou marteaux 3" sont réversibles, sont montés de manière amovible sur les disques ou cylindres d'entraînement 31 et peuvent être facilement et rapidement interchangés après usure.

Il est également possible, comme le montre la figure 3 des dessins annexés, de réaliser le rotor formant le moyen 3 sous forme d'au moins un disque étoilé 32, dont chaque branche 32' comporte un outil escamotable d'impactage 323", ou un outil de coupe escamotable 323', lesdits outils étant réversibles. Dans un tel mode de réalisation, les outils 323" ou 323' peuvent facilement être retournés sur leur broche de montage, en vue de la mise en oeuvre de leurs deux faces et de réduire le coût d'utilisation en conséquence.

Conformément à une autre caractéristique de l'invention, le moyen 3, sous forme de rotor, est préférentiellement entraîné par au moins un moteur 300 hydraulique, électrique, ou thermique et le ou les disques ou cylindres 31 ou le ou les disques étoilés 32 est ou sont reliés à l'arbre de sortie dudit moteur 300 directement ou par l'intermédiaire d'un entraîneur à cardan ou analogue, un tel entraîneur à cardan ou analogue pouvant, le cas échéant, être prévu entre deux disques ou cylindres 31 ou disques étoilés 32 successifs. En effet, dans le cas d'un rotor constitué par plusieurs disques ou cylindres 31 munis de couteaux 3' et/ou de marteaux 3" fixes ou articulés ou par plusieurs disques étoilés 32, il est parfaitement envisageable d'entraîner plusieurs éléments ainsi constitués par un même moteur d'entraînement 300.

Selon une variante de réalisation de l'invention non représentée aux dessins annexés, il est également possible que le rotor soit constitué par plusieurs éléments individuels, à savoir disques ou tambours 31, ou cylindres étoilés 32 disposés à intervalles réguliers et entraînés chacun individuellement par un moteur d'entraînement propre. Dans un tel cas, la puissance du moteur d'entraînement peut être limitée, l'énergie nécessaire à l'entraînement d'un seul disque ou tambour 31 ou disque étoilé 32 étant nettement plus faible que celle nécessaire pour un rotor de grande largeur. En outre, une telle juxtaposition permet, tout en augmentant les capacités du dispositif, de limiter l'amplitude du déplacement alternatif du moyen 3.

Dans le cas d'une disposition du moyen 3 de réduction dimensionnelle par broyage, par concassage, par déchiquetage ou par grignotage en biais ou transversalement ou perpendiculairement par rapport à l'axe longitudinal de la rampe d'introduction 1, ledit moyen 3, avec son moteur d'entraînement 300, est avantageusement monté sur un ensemble de paliers 6 solidaires d'un châssis intermédiaire 6', qui est monté de manière déplaçable suivant l'axe longitudinal dudit moyen 3 devant ladite rampe d'introduction 1. De préférence, le châssis intermédiaire 6' est guidé sur le châssis de support 4 de manière coulissante par appui sur des arbres ou autre profil de guidage 6" coopérant avec des roulettes ou des tampons de glissement et est entraîné en translation en va-et-vient par l'intermédiaire d'un vérin hydraulique 7 ou d'un dispositif à crémaillère ou analogue. En outre, les paliers 6 sont montés sur le châssis intermédiaire 6' avec possibilité de pivotement par rapport au plan de la rampe d'introduction 1, au moyen d'un vérin 61' ou analogue, entre une position de service et une position hors service, de maintenance.

Ainsi, il est possible, d'une part, de réaliser un déplacement en va et vient du moyen 3 devant la rampe d'introduction 1 et, d'autre part, de pivoter cedit moyen 3 hors de sa position de service, c'est-à-dire dans une position dans laquelle il est écarté de l'extrémité correspondante de la rampe d'introduction 1, par exemple pour des opérations de maintenance.

De plus, le vérin de pivotement du châssis intermédiaire peut être bloqué en différentes positions de pivotement vers la rampe d'introduction 1 pour un réglage d'écartement en fonction de l'usure des outils des rotors formant le moyen 3. Un tel montage permet, en outre, de faciliter les opérations de débourrage en cas de blocage du moyen 3.

En outre, selon une autre caractéristique de l'invention, le ou les rotors constituant le moyen 3 sont avantageusement constitués sous forme d'éléments réversibles, de sorte qu'ils peuvent être simplement retournés sur leurs paliers 6, lorsque les couteaux 3' ou marteaux 3" ou les outils escamotables d'impactage 323", ou les outils de coupe escamotables 323', actives dans un premier sens de rotation, sont usées. Un tel retournement des rotors peut être simplement effectué par déconnexion de leur axe des cardans d'entraînement correspondants, puis reconnexion après leur retournement.

Il est également possible, selon une autre caractéristique de l'invention, de prévoir qu'un ensemble formé par un rotor et un moteur d'entraînement soit monté de manière réversible sur les paliers 6'. Dans un tel cas, le moteur d'entraînement 300 est un moteur réversible ou équipé d'un inverseur et il suffit, le cas échéant, de modifier son alimentation après un retournement, pour obtenir une rotation correcte dudit rotor. Par ailleurs, ce moteur 300 peut avantageusement être équipé d'un variateur de vitesse.

Selon une autre variante de réalisation de l'invention, l'ensemble formé par un rotor et un moteur d'entraînement peut aussi être monté sur un palier pivotable de 180° autour de son axe. Il en résulte que le retournement de l'ensemble est ainsi encore facilité et qu'il peut être effectué très simplement et rapidement lorsqu'une usure des outils est constatée. Dans un tel cas, il suffit de prévoir un moyen de blocage en rotation de l'axe du palier et de guidage en rotation de ce dernier, avec des butées de fin de course limitant la rotation à l'angle de pivotement prédéterminé de 180° pour assurer un bon positionnement du rotor dans ses deux positions de service possibles.

Selon une autre caractéristique de l'invention, dans tous les cas où le moyen 3 est réalisé sous forme d'un rotor, ce dernier est avantageusement pourvu, d'une virole ou coquille 5 de retenue des pièces à broyer, concasser, déchiqueter ou grignoter, cette virole ou coquille 5 étant munie d'une ou de plusieurs ouvertures 5' de passage des parties actives des outils portés par le rotor. Dans un premier mode de réalisation, cette virole ou coquille 5 est fixe, s'étend au moins sur la partie tournée vers la rampe d'introduction 1 du moyen 3 et est solidarisée avec les paliers 6 de montage du moyen 3 figure 2). Il est, cependant également possible de monter la virole ou coquille 5 directement entre deux disques ou cylindres constituant un moyen 3 en forme de rotor, par fixation sur ces derniers avec ménagement d'un passage au niveau de chaque outil de coupe ou d'impactage, marteau ou couteau, les paliers 6 de support du moyen 3 étant alors déportés aux extrémités de ce dernier. De préférence, cette virole ou coquille 5 s'étend de manière symétrique par rapport au rotor ou à l'ensemble de rotors constituant le moyen 3 de réduction dimensionnelle par broyage, par concassage, par déchiquetage ou par grignotage, sur une longueur correspondant à toute la largeur de la rampe d'introduction 1 augmentée de la longueur correspondant à l'amplitude du déplacement alternatif dudit moyen 3.

Ainsi, toutes les parties constitutives du rotor, à l'exception des outils, sont complètement hors de contact d'avec les produits à traiter, de sorte que tout risque d'engorgement dudit dispositif par lesdits produits est évité. En effet, la virole ou coquille fixe 5 est continuellement en contact avec les parties des produits à traiter les plus proches du rotor et les maintient dans le champ d'action des outils de ce dernier, de sorte que la progression desdits produits à traiter sur la rampe d'introduction 1 n'est possible qu'en fonction du broyage, concassage, déchiquetage ou grignotage complet réalisé par les couteaux 3' ou marteaux 3", ou les outils escamotables d'impactage 323", ou les outils de coupe escamotables 323' des différents rotors, c'est-à-dire après que ces outils aient passé devant lesdits produits sur toute la largeur de la rampe1, lors du mouvement en va-et-vient du moyen 3.

La figure 4 des dessins annexés représente une autre variante de réalisation du moyen 3 de réduction dimensionnelle, dans lequel ledit moyen 3 est réalisé sous forme d'un élément de rabotage affecté, outre d'un mouvement de déplacement transversal ou en biais, d'un mouvement de va-et-vient dans un plan vertical par rapport au plan formé par la rampe 1 ou d'un mouvement d'oscillation par rapport au plan de ladite rampe 1. Dans un tel cas, le moyen 3 fonctionne uniquement par arrachage de parties du produit de grande dimension à réduire, ce lors de chaque passage en va et vient devant ledit produit, la combinaison du mouvement simultané de va-et-vient dans un plan vertical ou d'oscillation ayant pour effet de permettre une destruction par grignotage ou autre sur toute la hauteur.

De préférence, l'élément de rabotage formant le moyen 3 se présentera sous forme d'une surface plane ou bombée affectée, outre d'un mouvement alternatif transversal ou en biais par rapport à la rampe d'introduction 1, d'un mouvement vertical ou d'oscillation parallèlement à la surface de la rampe d'introduction 1. Il pourra ainsi être obtenu un rabotage de la partie antérieure des produits à traiter par simple contact avec les outils de l'élément de rabotage formant le moyen 3.

Il est également possible, selon un quatrième mode de réalisation de l'invention, représenté à la figure 5 des dessins annexés, de monter le moyen 3 de réduction dimensionnelle de manière pivotante devant la rampe d'introduction 1, sur un axe vertical ou oblique par rapport au plan de ladite rampe 1.

Un tel mode de réalisation est applicable avec toutes les formes de réalisation possibles du moyen de réduction dimensionnelle décrites à propos des figures 2 à 3. En effet, dans un tel cas, le moyen 3 est simplement mis en déplacement devant la rampe 1 suivant un axe de pivotement 8 vertical ou oblique par rapport à la rampe d'introduction 1, tous les autres éléments constitutifs du moyen 3 pouvant restés inchangés. Ainsi, le moyen 3 effectuera un arc de cercle à l'extrémité d'un bras de support 9 monté à pivotement sur l'axe vertical ou oblique 8, l'autre extrémité de ce bras de support 9 portant l'axe de support du moyen 3 avec le moteur d'entraînement 300 de ce dernier.

Selon une autre variante de l'invention, non représentée aux dessins annexés, il est également possible de réaliser le moyen 3 de réduction dimensionnelle sous forme de deux ensembles rotor-moteur d'entraînement 300 montés sur deux supports parallèles s'étendant sensiblement près des bords de la rampe d'alimentation 1 et affectés chacun d'un mouvement de pivotement en direction de l'autre et d'un mouvement de rotation inverse de l'autre, mais tendant à entraîner les pièces à traiter vers la sortie de la rampe d'introduction 1. Un tel mode de réalisation permet d'effectuer, simultanément à l'action de broyage, concassage, déchiquetage ou grignotage, une action d'entraînement sur les produits à traiter, du fait que les deux moyens 3 opposés sont affectés d'un mouvement de rotation inverse , par lequel ils arrachent des parties des produits pour les projeter dans un espace s'étendant derrière la rampe d'introduction 1, de sorte que l'action de broyage, de concassage, de déchiquetage ou de grignotage entraînera automatiquement une traction desdits produits vers la sortie de la rampe 1.

Lors d'un montage d'un ou plusieurs rotors formant le moyen 3, de manière pivotante sur un ou deux axes verticaux ou obliques 8 par l'intermédiaire d'un ou de deux bras de support 9, le mouvement de pivotement alternatif de ces bras, et donc des moyens 3, peut être réalisé par mise en oeuvre de vérins hydrauliques.

Bien entendu, dans un tel cas de montage du moyen 3 suivant un axe vertical ou oblique avec possibilité de pivotement au moyen d'un bras de support, ledit moyen 3 peut également être pourvu, comme dans les modes de réalisation selon les figures 2 à 4, d'une virole ou coquille 5 de protection de toutes les parties mobiles de support des outils et d'entraînement desdites parties de support.

La figure 6 des dessins annexés représente une autre variante de réalisation de l'invention, dans laquelle le moyen 3 de réduction dimensionnelle est sous forme d'un disque monté de manière pivotante entre une position écartée et inclinée par rapport à la rampe d'introduction 1 et une position parallèle à la rampe d'introduction 1, au-dessus du fond de cette dernière. A cet effet, le disque formant le moyen 3 de réduction dimensionnelle coopère avec la sortie de la rampe d'introduction 1 sur au moins toute la largeur de celle-ci, est monté, avec son moteur d'entraînement 300, sur un bras de support, pivotable sous l'action d'un vérin ou d'un ensemble à came ou à bielle et manivelle et est muni, sur sa face tournée vers ladite rampe d'introduction 1, d'outils de déchiquetage ou d'impactage.

Il est également possible, suivant une variante de réalisation de l'invention, non représentée aux dessins annexés, de prévoir le moyen 3 de réduction dimensionnelle sous forme de deux disques pivotant entre une position écartée et inclinée par rapport à la rampe d'introduction 1 et une position parallèle à la rampe d'introduction 1, au-dessus du fond de cette dernière, lesdits disques présentant un diamètre nettement inférieur à la largeur de la rampe d'introduction 1, étant disposés au-dessus de cette dernière, en quinconce ou en parallèle et étant entraînés en sens inverse, suivant une direction commune vers l'extrémité inférieure de la rampe 1, le long de l'axe médian de cette dernière. Il en résulte que les matériaux traités subissent, simultanément à leur broyage ou grignotage, un entraînement vers le bas de la rampe 1, du fait que les deux disques successifs ou parallèles ont chacun tendance à pousser les matériaux vers l'axe médian et donc mutuellement l'un vers l'autre, de sorte que lesdits matériaux sont tirés vers la sortie de la rampe 1.

Dans ce mode de réalisation également, le moyen 3 de réduction dimensionnelle, sous forme d'un ou de deux disques pivotants, peut également être recouvert, avec son moteur d'entraînement d'une virole ou coquille de protection 5 de toutes les parties mobiles de support des outils et d'entraînement desdites parties de support.

Conformément à un autre mode de réalisation de l'invention, non représenté aux dessins annexés, dans le cas de réalisation du moyen 3 sous forme de rotor, ce dernier peut être affecté, avec son moteur d'entraînement 300, d'un mouvement oscillatoire par rapport à sa virole ou coquille 5 de protection. A cet effet, les paliers de support de chaque ensemble rotor et moteur d'entraînement 300 sont avantageusement guidés sur le châssis intermédiaire 6' de guidage transversal ou en biais ou sur l'extrémité correspondante du bras de support 9 de manière oscillante sous l'action d'un vérin 9' de déplacement en va-et-vient. Il est également possible de réaliser le montage du rotor formant le moyen 3 sur un arbre d'entraînement excentrique

Un tel montage du ou des rotors permet à ces derniers d'éclipser entièrement les outils qu'ils portent pendant une partie de leur déplacement devant les produits à traiter, de sorte qu'ils peuvent reprendre de la vitesse et regagner leur total puissance avant que lesdits outils n'entrent à nouveau en contact avec les produits à traiter. Par ailleurs, un tel mouvement oscillatoire facilitera également le mouvement alternatif en va-et-vient du moyen 3.

Conformément à une autre caractéristique de l'invention, le dispositif est pourvu, en outre, en prolongement de la rampe d'introduction 1, de grilles 10 de calibrage entourant partiellement le moyen 3. De telles grilles 10 sont destinées, par coopération avec les outils des rotors ou analogues formant le moyen 3, à calibrer ou à densifier les éléments réduits et à permettre l'éjection des éléments traités hors de l'espace de traitement et de travail.

Selon une caractéristique de l'invention, ces grilles 10 peuvent être montées sur un berceau de manière basculante par l'intermédiaire d'un vérin. Il est ainsi possible de réaliser l'éjection d'éléments non broyables ou encore de vider totalement la zone de travail en cas de difficultés de traitement. Ces grilles, qui sont constituées par un assemblage de barreaux ou sous forme d'une plaque munie d'ouvertures calibrées peuvent être soit solidaires du châssis de déplacement du moyen de réduction dimensionnelle 3, soit solidaires de l'extrémité correspondante de la rampe d'introduction 1. Ces grilles 10 peuvent donc soit être mobiles, soit être fixes.

Selon une autre caractéristique de l'invention, le moyen d'écrasement 2 peut se présenter sous forme d'un élément de compactage comportant plusieurs joues parallèles par paires et actionnées en déplacement par l'intermédiaire de vérins hydrauliques. De telles joues peuvent réaliser, par exemple, un écrasement des pièces à traiter tant dans le sens de leur largeur que dans le sens de leur hauteur. Il en résulte qu'après un tel compactage, le travail de broyage, de concassage, de déchiquetage ou de grignotage s'effectue de manière plus homogène, d'éventuels vides dans les pièces à traiter étant préalablement supprimés, de sorte que le rendement du dispositif peut être amélioré.

Il est également possible, selon une autre caractéristique de l'invention, de réaliser le moyen d'écrasement 2 sous forme d'un élément de pré-broyage ou de pré-déchiquetage comportant un ou plusieurs rouleaux ou un ou plusieurs disques parallèles pourvus de dents, de couteaux ou de marteaux permettant un pré-découpage, un pré-déchiquetage, un pré-broyage ou une pré-réduction des pièces ou matériaux à traiter, cet élément étant mobile par rapport à la rampe d'introduction 1. Ce moyen d'écrasement 2 sert simultanément de moyen d'amenée desdits matériaux au moyen 3 de réduction dimensionnelle, ainsi que de moyen de gavage de ce dernier.

Par ailleurs, selon un autre mode de réalisation de l'invention, il peut être prévu de disposer le moyen 3 de réduction dimensionnelle sur un châssis fixe et de monter la rampe d'introduction 1 de manière mobile en translation ou en pivotement sur ledit châssis fixe, devant le moyen 3 de réduction dimensionnelle. Dans un tel cas, le moyen 3, ainsi que les grilles 10 de calibrage restent fixes et seule la rampe d'introduction 1 est mise en mouvement devant le moyen 3, le mouvement de la rampe étant un mouvement de translation, parallèlement à son axe longitudinal, devant le moyen 3, disposé perpendiculairement ou en biais par rapport à ladite rampe 1, lorsque ledit moyen 3 est sous forme d'un ou de plusieurs rotors ou sous forme d'un élément de rabotage à axe horizontal.

Dans le cas de réalisation du moyen 3 de réduction dimensionnelle sous forme d'un rotor à axe vertical, la rampe d'introduction 1 sera avantageusement affectée d'un mouvement de pivotement par rapport à l'axe vertical dudit rotor.

Les mouvements de translation parallèles à l'axe longitudinal ou de pivotement de la rampe d'introduction 1 seront avantageusement réalisés par mise en oeuvre de vérins hydrauliques ou de moyens de commandes à bielle-manivelle entraînés par l'intermédiaire d'un moteur hydraulique à vitesse variable.

Bien entendu, dans le cas de la prévision d'une rampe d'introduction 1 mobile, celle-ci sera montée sur des moyens de guidage en translation parallèle ou en pivotement.

Grâce à l'invention, il est possible de réaliser un dispositif de réduction dimensionnelle par broyage, par concassage, par déchiquetage ou par grignotage, de matériaux ou de machines de dimensions importantes pouvant parfaitement être adapté à la réduction dimensionnelle d'une grande variété de produits de matières, de matériaux, d'objets ou de machines.

Par ailleurs, du fait de la mise en oeuvre d'un moyen 3 de réduction dimensionnelle de faible encombrement, ce dernier peut être de puissance relativement faible, de sorte que la fourniture d'énergie pour un tel dispositif peut être réduite et peut, par exemple, être directement assurée par une machine assurant l'alimentation en matériaux du dispositif.

Bien entendu, l'invention n'est pas limitée aux modes de réalisation décrits et représentés aux dessins annexés. Des modifications restent possibles, notamment du point de vue de la constitution des divers éléments ou par substitution d'équivalents techniques, sans sortir pour autant du domaine de protection de l'invention.

## Revendications

1. Dispositif de réduction dimensionnelle par broyage, par concassage, par déchiquetage ou par grignotage, de matériaux ou de produits manufacturés de dimensions importantes, essentiellement constitué par une rampe d'introduction (1), éventuellement équipée d'au moins un moyen d'écrasement (2), par un moyen (3) de réduction dimensionnelle par broyage, par concassage, par déchiquetage ou par grignotage, par un châssis (4) de support de l'ensemble et par un capot de protection recouvrant l'ensemble, **caractérisé en ce que** le moyen (3) de réduction dimensionnelle par broyage, par concassage, par déchiquetage ou par grignotage est de faible encombrement par rapport à la section de la rampe d'introduction (1) et **en ce que** la rampe d'introduction (1) et/ou le moyen de réduction dimensionnelle (3) sont affectés d'un mouvement de déplacement l'un par rapport à l'autre, par l'intermédiaire de moyens d'entraînement en déplacement propres.

2. Dispositif, suivant la revendication 1, **caractérisé en ce que** le moyen (3) de réduction dimensionnelle par broyage, par concassage, par déchiquetage ou par grignotage est monté sur le châssis (4) de support de manière déplaçable en va-et-vient devant l'extrémité de la rampe d'introduction (1).

3. Dispositif, suivant la revendication 2, **caractérisé en ce que** le moyen (3) de réduction dimensionnelle s'étend en biais devant l'extrémité de la rampe d'introduction (1), parallèlement au plan de cette dernière.

4. Dispositif, suivant la revendication 2, **caractérisé en ce que** le moyen (3) de réduction dimensionnelle est monté perpendiculairement ou transversalement à l'axe longitudinal de la rampe d'introduction (1).

5. Dispositif, suivant l'une quelconque des revendications 1 à 4, **caractérisé en ce que**, dans le cas d'une disposition du moyen (3) de réduction dimensionnelle par broyage, par concassage, par déchiquetage ou par grignotage, en biais ou transversalement ou perpendiculairement par rapport à l'axe longitudinal de la rampe d'introduction (1), ledit moyen (3), avec son moteur d'entraînement (300), est monté sur un ensemble de paliers (6) solidaires d'un châssis intermédiaire (6'), qui est monté de manière déplaçable suivant l'axe longitudinal dudit moyen (3) devant ladite rampe d'introduction (1).

6. Dispositif, suivant la revendication 5, **caractérisé en ce que** le châssis intermédiaire (6') est guidé sur le châssis de support (4) de manière coulissante par appui sur des arbres ou autre profils de guidage (6") coopérant avec des roulettes ou des tampons de glissement et est entraîné en translation en va-et-vient par l'intermédiaire d'un vérin hydraulique (7) ou d'un dispositif à crémaillère ou analogue.

7. Dispositif, suivant la revendication 6, **caractérisé en ce que** les paliers (6) sont montés sur le châssis intermédiaire (6') avec possibilité de pivotement par rapport au plan de la rampe d'introduction (1), au moyen d'un vérin (61') ou analogue, entre une position de service et une position hors service, de maintenance.

8. Dispositif, suivant l'une quelconque des revendications 5 à 7, **caractérisé en ce que** l'ensemble moyen (3) de réduction dimensionnelle et moteur d'entraînement est monté sur un palier pivotable de 180° autour de son axe.

9. Dispositif, suivant l'une quelconque des revendications 1 à 5, **caractérisé en ce que** le moyen (3) de réduction dimensionnelle est monté de manière pivotante devant la rampe d'introduction (1), sur un axe vertical ou oblique (8) par rapport au plan de ladite rampe (1).

10. Dispositif, suivant la revendication 9, **caractérisé en ce que** le moyen (3) de réduction dimensionnelle est pourvu d'une virole ou coquille (5) de protection de toutes les parties mobiles de support des outils et d'entraînement desdites parties de support.

11. Dispositif, suivant l'une quelconque des revendications 1 à 3, **caractérisé en ce que** le moyen (3) de réduction dimensionnelle est sous forme d'un disque monté de manière pivotante entre une position écartée et inclinée par rapport à la rampe d'introduction (1) et une position parallèle à la rampe d'introduction (1), au-dessus du fond de cette dernière.

12. Dispositif, suivant la revendication 11, **caractérisé en ce que** le disque formant le moyen (3) de réduction dimensionnelle coopère avec la sortie de la rampe d'introduction (1) sur au moins toute la largeur de celle-ci, est monté, avec son moteur d'entraînement (300), sur un bras de support, pivotable sous l'action d'un vérin ou d'un ensemble à came ou à bielle et manivelle et est muni, sur sa face tournée vers ladite rampe d'introduction (1), d'outils de déchiquetage ou d'impactage.

13. Dispositif, suivant la revendication 1, **caractérisé en ce que** le moyen d'écrasement (2) est réalisé sous forme d'un élément de pré-broyage ou de pré-déchiquetage comportant un ou plusieurs rouleaux ou un ou plusieurs disques parallèles pourvus de dents, de couteaux ou de marteaux permettant un pré-découpage, un pré-déchiquetage, un pré-broyage ou une pré-réduction des pièces ou matériaux à traiter, cet élément étant mobile par rapport à la rampe d'introduction (1), ce moyen d'écrasement (2) servant simultanément de moyen d'amenée des matériaux au moyen (3) de réduction dimensionnelle, ainsi que de moyen de gavage de ce dernier.

14. Dispositif, suivant la revendication 1, **caractérisé en ce que** le moyen (3) de réduction dimensionnelle, ainsi que les grilles (10) de calibrage sont fixes et seule la rampe d'introduction (1) est mise en mouvement devant le moyen (3) de réduction dimensionnelle, le mouvement de la rampe d'introduction (1) étant un mouvement de translation, parallèlement à son axe longitudinal, devant le moyen (3) de réduction dimensionnelle, disposé perpendiculairement ou en biais par rapport à ladite rampe d'introduction (1), lorsque ledit moyen (3) de réduction dimensionnelle est sous forme d'un ou de plusieurs rotors ou sous forme d'un élément de rabotage à axe horizontal.

15. Dispositif, suivant la revendication 1, **caractérisé en ce que**, dans le cas de réalisation du moyen (3) de réduction dimensionnelle sous forme d'un rotor à axe vertical, la rampe d'introduction (1) est affectée d'un mouvement de pivotement par rapport à l'axe vertical dudit rotor.

## Claims

1. Device for dimensional reduction by grinding, crushing, shredding or nibbling of materials or manufactured products of considerable size, consisting essentially of an introduction ramp (1), possibly equipped with at least one compression unit (2), a means (3) for dimensional reduction by grinding, crushing, shredding or nibbling, a support chassis (4) of the assembly and a protection cover covering the assembly, **characterised in that** the means (3) for dimensional reduction by grinding, crushing, shredding or nibbling has a small size in relation to the section of the introduction ramp (1) and **in that** the introduction ramp (1) and/or the means for dimensional reduction (3) are affected by a displacement movement relative to one another by means of the driving unit in characteristic displacement.

2. Device according to claim 1, **characterised in that** the dimensional reduction unit (3) by grinding, crushing, shredding or nibbling is mounted on the support chassis (4) in a displaceable manner back and forth before the end of the introduction ramp (1).

3. Device according to claim 2, **characterised in that** the dimensional reduction unit (3) extends off-centre before the end of the introduction ramp (1) parallel to the plane of the latter.

4. Device according to claim 2, **characterised in that** the dimensional reduction unit (3) is mounted perpendicularly or transversely to the longitudinal axis of the introduction ramp (1).

5. Device according to any one of claims 1 to 4, **characterised in that** in the case of the arrangement of the dimensional reduction unit (3) by grinding, crushing, shredding or nibbling, off-centre or transversely or perpendicularly in relation to the longitudinal axis of the introduction ramp (1), said unit (3) with its drive motor (300) is mounted on an assembly of bearings (6) connected to an intermediate chassis (6') which is mounted in a displaceable manner according to the longitudinal axis of the said means (3) in front of said introduction ramp (1).

6. Device according to claim 5, **characterised in that** the intermediate chassis (6') is guided on the support chassis (4) in a sliding manner by bearing on the shafts or other guiding profiles (6") cooperating with the sliding wheels or buffers and is driven in translation back and forth by means of a hydraulic screw (7) or a rack and pinion device or the like.

7. Device according to claim 6, **characterised in that** the bearings (6) are mounted on the intermediate chassis (6') with the possibility of pivoting in relation to the plane of the introduction ramp (1), by means of a screw (61') or the like, between a position of use and a position of non-use, of maintenance.

8. Device according to any one of claims 5 to 7, **characterised in that** the assembly of the dimensional reduction unit (3) and drive motor is mounted on a bearing which is pivotable by 180° about its axis.

9. Device according to any one of claims 1 to 5, **characterised in that** the dimensional reduction unit (3) is mounted in a pivoting manner before the introduction ramp (1) on a vertical or oblique axis (8) relative to the plane of the said ramp (1).

10. Device according to claim 9, **characterised in that** the dimensional reduction unit (3) is provided with a case or shell (5) for protecting all of the moving parts for supporting tools and driving said support parts.

11. Device according to any one of claims 1 to 3, **characterised in that** the dimensional reduction unit (3) is in the form of a disc mounted in a pivoting manner between a remote position and a position inclined in relation to the introduction ramp (1) and a position parallel to the introduction ramp (1) above the base of the latter.

12. Device according to claim 11, **characterised in that** the disc forming the dimensional reduction unit (3) cooperates with the exit of the introduction ramp (1) on at least all of the width of the latter, is mounted with its drive motor (300) on a support arm pivotable under the action of a screw or cam assembly or connecting rod and crank and is provided on its face turned towards the introduction ramp (1) with tools for shredding or impacting.

13. Device according to claim 1, **characterised in that** the crushing means (2) is in the form of a pregrinding or preshredding element comprising one or more wheels or one or more parallel discs provided with teeth, blades or hammers allowing pre-cutting, preshredding, pregrinding or a prereduction of the parts or materials 6 to be treated, said element being movable in relation to the introduction ramp (1) said crushing means (2) being used simultaneously as means for bringing the materials to the dimensional reduction unit (3) as well as the means for charging the latter.

14. Device according to claim 1, **characterised in that** the dimensional reduction unit (3) as well as the screens (10) for calibration are fixed and only the introduction ramp (1) is set in motion in front of the dimensional reduction unit (3), the movement of the introduction ramp (1) being a translation movement parallel to its longitudinal axis, in front of the dimensional reduction unit (3), arranged perpendicularly or offset in relation to said introduction ramp (1), when said dimensional reduction unit (3) is in the form of one or more rotors or in the form of a ploughing element to the horizontal axis.

15. Device according to claim 1, **characterised in that** in the case of forming a dimensional reduction unit (3) in the form of a rotor with a vertical axis, the introduction ramp (1) is affected by a pivoting movement in relation to the vertical axis of said rotor.

## Patentansprüche

1. Vorrichtung zur Maßreduzierung durch Zerkleinern, Zerbrechen, Zerstückeln oder Nibbeln von Materialien oder gefertigten Produkten größerer Abmessungen, im Wesentlichen zusammengesetzt aus einer Zuführrampe (1), möglicherweise ausgestattet mit mindestens einem Zerdrückmittel (2), aus einem Mittel zur Maßreduzierung (3) durch Zerkleinern, Zerbrechen, Zerstückeln oder Nibbeln, aus einem Traggerüst (4) der kompletten Vorrichtung und aus einer Schutzhaube, welche die komplette Vorrichtung abdeckt,
**dadurch gekennzeichnet,**
**dass** das Mittel zur Maßreduzierung (3) durch Zerkleinern, Zerbrechen, Zerstückeln oder Nibbeln im Vergleich zu dem Querschnitt der Zuführrampe (1) geringe Baumaße einnimmt und dass die Zuführrampe (1) und/oder das Mittel zur Maßreduzierung (3) einer Verschiebungsbewegung relativ zueinander unterworfen sind, welche durch eigene Verschiebungsantriebsmittel bewirkt ist.

2. Vorrichtung nach Anspruch 1,
**dadurch gekennzeichnet,**
**dass** das Mittel zur Maßreduzierung (3) durch Zerkleinern, Zerbrechen, Zerstückeln oder Nibbeln auf dem Traggerüst (4) changierend beweglich vor dem Ende der Zuführrampe (1) angeordnet ist.

3. Vorrichtung nach Anspruch 2,
**dadurch gekennzeichnet,**
**dass** sich das Mittel zur Maßreduzierung (3) schräg vor dem Ende der Zuführrampe (1), parallel zu deren Ebene erstreckt.

4. Vorrichtung nach Anspruch 2,
**dadurch gekennzeichnet,**
**dass** das Mittel zur Maßreduzierung (3) senkrecht oder quer zur Längsachse der Zuführrampe (1) angebracht ist.

5. Vorrichtung nach einem der Ansprüche 1 bis 4,
**dadurch gekennzeichnet,**
**dass**, falls das Mittel zur Maßreduzierung (3) durch Zerkleinern, Zerbrechen, Zerstückeln oder Nibbeln schräg oder quer oder senkrecht zur Längsachse der Zuführrampe (1) angeordnet ist, das Mittel zur Maßreduzierung (3) mit seinem Antriebsmotor (300) auf einer Anordnung aus zusammenwirkenden Lagern (6) eines Zwischengestells (6') angebracht ist, welches in Richtung der Längsachse des Mittels zur Maßreduzierung (3) beweglich vor der Zuführrampe (1) angeordnet ist.

6. Vorrichtung nach Anspruch 5,
**dadurch gekennzeichnet,**
**dass** das Zwischengestell (6') durch Auflage auf Wellen oder andere Führungsprofile (6"), welche mit Rollen oder Gleitpuffern zusammenwirken, auf dem Traggerüst (4) verschiebbar geführt ist und durch einen hydraulischen Zylinder (7) oder eine Vorrichtung mit Zahnleisten oder dergleichen einer changierenden Translationsbewegung unterworfen ist.

7. Vorrichtung nach Anspruch 6,
**dadurch gekennzeichnet,**
**dass** die Lager (6) auf dem Zwischengestell (6') derart angeordnet sind, dass sie gegenüber der Ebene der Zuführrampe (1) mittels eines Zylinders (61') oder dergleichen schwenkbar sind zwischen einer Betriebsstellung und einer Wartungsstellung außerhalb des Betriebs der Vorrichtung.

8. Vorrichtung nach einem der Ansprüche 5 bis 7,
**dadurch gekennzeichnet,**
**dass** die Anordnung aus dem Mittel zur Maßreduzierung (3) und dem Antriebsmotor auf einem Lager montiert ist, welches um 180° um seine Achse schwenkbar ist.

9. Vorrichtung nach einem der Ansprüche 1 bis 5,
**dadurch gekennzeichnet,**
**dass** das Mittel zur Maßreduzierung (3) schwenkbar auf einer Achse vor der Zuführrampe (1) angebracht ist, wobei die Achse vertikal oder schräg (8) bezüglich der Ebene der Zuführrampe (1) orientiert ist.

10. Vorrichtung nach Anspruch 9,
**dadurch gekennzeichnet,**
**dass** das Mittel zur Maßreduzierung (3) mit einer Umhüllung oder einem Gehäuse (5) zum Schutz aller beweglichen Werkzeughalteteile und der Antriebe für die genannten Halteteile versehen ist.

11. Vorrichtung nach einem der Ansprüche 1 bis 3,
**dadurch gekennzeichnet,**
**dass** das Mittel zur Maßreduzierung (3) in Form einer Scheibe ausgebildet ist, die schwenkbar zwischen einer in Bezug auf die Zuführrampe (1) entfernten und geneigten Position und einer zu der Zuführrampe (1) parallelen Position oberhalb des Bodens der Zuführrampe (1) angebracht ist.

12. Vorrichtung nach Anspruch 11,
**dadurch gekennzeichnet,**
**dass** die Scheibe, die das Mittel zur Maßreduzierung (3) bildet, mit dem Auslass der Zuführrampe (1) über zumindest deren komplette Breite zusammenwirkt und mit ihrem Antriebsmotor (300) auf einem Tragarm angebracht ist, der durch Einwirken eines Zylinders oder einer Nockeneinheit oder einer Pleuel-/Kurbeleinheit schwenkbar ist, und dass sie auf ihrer der Zuführrampe (1) zugewandten Seite mit Zerstückelungs- oder Schlagwerkzeugen versehen ist.

13. Vorrichtung nach Anspruch 1,
**dadurch gekennzeichnet,**
**dass** das Zerdrückmittel (2) in Form eines Vorzerkleinerungselementes oder Vorzerstückelungselementes ausgebildet ist, welches eine oder mehrere parallele Rollen oder eine oder mehrere parallele Scheiben aufweist, die mit Zähnen, Messern oder Hämmern versehen sind, welche ein Vorschneiden, eine Vorzerstückelung, eine Vorzerkleinerung oder eine vorherige Verkleinerung der zu behandelnden Teile oder Materialien ermöglichen, wobei das Element bezüglich der Zuführrampe (1) beweglich ist, und wobei das Zerdrückmittel (2) gleichzeitig als Zuführmittel der Materialien zu dem Mittel zur Maßreduzierung (3) dient, sowie weiterhin als Stopfmittel für das Letztere.

14. Vorrichtung nach Anspruch 1,
**dadurch gekennzeichnet,**
**dass** das Mittel zur Maßreduzierung (3) sowie die Kalibriergitter (10) feststehend sind und dass lediglich die Zuführrampe (1) vor dem Mittel zur Maßreduzierung (3) in Bewegung versetzt ist, wobei die Bewegung der Zuführrampe (1) eine Translationsbewegung parallel zu ihrer Längsachse und vor dem Mittel zur Maßreduzierung (3) ist, welches Mittel senkrecht oder schräg bezüglich der Zuführrampe (1) angeordnet ist, wenn das Mittel zur Maßreduzierung (3) in Form eines Rotors oder mehrerer Rotoren oder in Form eines Hobelelements mit horizontaler Achse ausgebildet ist.

15. Vorrichtung nach Anspruch 1,
**dadurch gekennzeichnet,**
**dass** im Falle einer Ausbildung des Mittels zur Maßreduzierung (3) in Form eines Rotors mit vertikaler Achse die Zuführrampe (1) einer Schwenkbewegung bezüglich der vertikalen Achse des Rotors unterworfen ist.
